# EUROPÄISCHE PATENTSCHRIFT

(11) **EP 0 805 021 B1**
(45) Veröffentlichungstag und Bekanntmachung des Hinweises auf die Patenterteilung: **27.12.2000**
(21) Anmeldenummer: 97105896.1
(22) Anmeldetag: 10.04.1997
(51) Int. Cl.: B41C 1/10

(54) **Verfahren und Vorrichtung zur Regelung der Temperatur in einer mit Laserlicht arbeitenden Druckplatten-Beschriftungseinheit, insbesondere einer Offset-Druckmaschine**
Process for the regulation of the temperature within a device for the inscription of printing plates using a laser radiation particularly for an offset printing machine
Procédé pour la régulation de la température dans une machine pour l'inscription des plaques pour l'impression utilisant un rayonnement laser en particulier une machine offset

(30) Priorität: 02.05.1996 DE 19617552
(43) Veröffentlichungstag der Anmeldung: 05.11.1997
(73) Patentinhaber: Heidelberger Druckmaschinen Aktiengesellschaft, 69115 Heidelberg (DE)
(72) Erfinder: Meyer, Helmut, 69168 Wiesloch (DE); Schunn, Johann, 69181 Leimen (DE)

(56) Entgegenhaltungen:
- DE-A- 3 603 548
- DE-U- 9 302 494
- US-A- 5 351 617

## Beschreibung

Die Erfindung betrifft ein Verfahren und eine Vorrichtung zur Regelung der Temperatur in einer mit Laserlicht arbeitenden Druckplatten-Beschriftungseinheit, insbesondere einer Offset-Druckmaschine, gemäß dem Oberbegriff von Anspruch 1 und 8.

Für die Beschriftung von Druckplatten, die in Druckmaschinen Verwendung finden, werden heutzutage neben der herkömmlichen Methode einer Belichtung mittels Filmen in verstärktem Maße digital arbeitende Beschriftungseinheiten eingesetzt, denen die Bildinformation in Form von digitalen, in der Druckvorstufe erzeugten Bit-Mustern zugeführt wird, die von den Beschriftungseinheiten auf die Druckplatte übertragen werden. Die Beschriftungseinheiten besitzen hierfür eine Lichtquelle, deren Licht durch ein optisches Linsensystem auf die jeweilige Stelle der Druckplatte fokussiert wird und die je nach dem, ob auf der Druckplatte an der entsprechenden Stelle ein Bildpunkt erzeugt werden soll, ein- oder ausgeschaltet wird.

Die DE 36 03 548 Al beschreibt ein Verfahren zur Bestimmung und Regelung der Temperatur von einer im Impulsbetrieb betriebenen Laserdiode in einem xerographischen Drucker, bei dem während der Aussetzdauer der Laserstrahlung ein konstanter Strom durch die Diode geleitet wird, der kleiner ist als der Minimalstrom, welcher zur Erzeugung der Laserstrahlung benötigt wird. In Abhängigkeit von einer mit dem konstanten Strom durch die Laserdiode einhergehenden Spannung erfolgt dann eine Steuerung des die Laserdiode speisenden Stromes. Weiterhin ist eine Heiz-Kühl-Einheit vorgesehen, welche bei einer für die Laserdiode gefährlichen Temperatur aktiviert wird, um die Laserdiode zu kühlen und hierdurch den Strom der Laserdiode wieder auf einen Grundwert einzustellen. Die Schrift gibt keinen Hinweis darauf, eine Wärmequelle im Wechsel mit der Laserdiodeneinheit in der Weise zu betreiben, daß die Temperatur der Laserdiodeneinheit möglichst konstant gehalten wird.

Aus der US 5,351,617 ist eine mit Laserlicht arbeitende Beschriftungseinheit für die mit einer speziellen Beschichtung versehene und auf den Druckplattenzylinder einer Offset-Druckmaschine aufgespannte Druckplatte bekannt, bei der das Laserlicht durch eine Laserdiodeneinheit erzeugt wird und anschließend über ein optisches Lichtleiterkabel einer nahe dem Druckplattenzylinder angeordneten optischen Fokussierungseinheit zugeführt wird, die motorisch parallel zur Druckplattenzylinderlängsachse über die Oberfläche des Druckplattenzylinders bewegt wird und die das Laserlicht auf die entsprechenden Stellen der Druckplatte fokussiert. Durch entsprechendes Drehen des Druckplattenzylinders erfolgt eine Bebilderung der auf den Zylinder aufgespannten Druckplatte auf deren gesamter Fläche.

Die US 5,351,617 zeigt weiterhin eine Vorrichtung, bei der mehrere optische Fokussierungseinheiten, die über optische Lichtleiterkabel an entsprechende Laserlichtquellen angeschlossen sind, über eine ebene Druckplatte bewegt werden und diese an den entsprechenden Stellen belichten.

Bei den beschriebenen, mit Laserdioden arbeitenden Beschriftungs- oder Bebilderungseinheiten tritt das Problem auf, daß die Intensität des Laserlichts in hohem Maße von der Temperatur der jeweiligen Laserlichtquelle, in diesem Falle einer Laserdiode, beeinflußt wird. So sind aufgrund der bekannterweise im wesentlichen exponentiellen Abhängigkeit der Intensität des erzeugten Laserlichts von der Temperatur bei einer Laserdiode bereits Temperaturschwankungen im Bereich von 0,5° bis 2°C ausreichend, um das Beschriftungsergebnis derart nachteilig zu beeinflussen, daß die dadurch hervorgerufenen Qualitätseinbußen im fertigen Druckbild ohne weiteres durch das menschliche Auge wahrgenommen werden können.

Die Qualitätseinbußen ergeben sich dadurch, daß bei einer schwankenden Lichtintensität des Laserlichts, die auf eine zu geringe oder zu hohe Temperatur der jeweiligen Laserdiode zurückzuführen ist, auf der Druckplatte zu erzeugende Bildpunkte stark variieren, so daß das mit der Druckplatte erzeugte Druckbild Fehler aufweist, die zu den oben beschriebenen wahrnehmbaren Qualitätseinbußen führen.

Die Temperaturschwankungen der Laserdioden werden bei der Beschriftung einer Druckplatte insbesondere dadurch erzeugt, daß die Laserdioden im eingeschalteten Zustand einen Großteil der ihnen zugeführten elektrischen Energie in Joulsche-Wärme umwandeln, und im ausgeschalteten Zustand, d.h. an den Stellen, an denen keine Bebilderung erfolgt, von den Laserdioden keine Wärme erzeugt wird. In der Praxis treten hierdurch insbesondere in den Bereichen der Druckplatte, in denen von der entsprechenden Laserdiodeneinheit nur vereinzelte Bildpunkte gesetzt werden, hohe Qualitätseinbußen auf, da die über einen längeren Zeitraum ausgeschaltete Laserdiodeneinheit zwischenzeitlich abkühlt und hierdurch beim Wiedereinschalten, bedingt durch die zum Aufheizen der Laserdiode notwendige Zeitdauer, eine geringere Lichtintensität erzeugt.

Durch die Erfindung soll die Aufgabe gelöst werden, ein Verfahren zur Regelung der Temperatur in einer mit Laserlicht arbeitenden Druckplatten-Beschriftungseinheit zu schaffen, mit welchem die Temperatur der das Laserlicht erzeugenden Laserlichtquelle, insbesondere einer Laserdiode, in hohem Maße und mit einfachen Mitteln konstant gehalten werden kann.

Weiterhin ist es eine Aufgabe der vorliegenden Erfindung, eine Vorrichtung zu schaffen, mit der sich die Temperatur der Laserlichtquelle einer Druckplatten-Beschriftungseinheit, insbesondere einer Laserdiode, mit einfachen Mitteln in effizienter und kostengünstiger Weise konstant halten läßt.

Diese Aufgabe wird gemäß der Erfindung durch die Merkmale von Anspruch 1 und 8 gelöst.

Weitere Merkmale der Erfindung sind in den Unteransprüchen enthalten.

Durch die Erfindung ergibt sich insbesondere der Vorteil, daß sich auch bei Beschriftungseinheiten mit einer größeren Anzahl von einzelnen Laserdiodeneinheiten und zugehörigen Fokussierungsoptiken eine hohe Konstanz und damit verbunden eine hohe Qualität bei der Erzeugung der einzelnen Bildpunkte auf der Druckplatte über das gesamte Bild hinweg erzielen läßt.

Weiterhin besitzt die erfindungsgemäße Vorrichtung den Vorteil, daß sie sich in einfacher und kostengünstiger Weise bei bestehenden Druckplatten-Beschriftungseinheiten, sowohl für ebene Druckplatten als auch für auf einen Druckplattenzylinder aufgespannte Druckplatten nachrüsten läßt.

Die Erfindung wird im folgenden mit Bezug auf die Zeichnungen anhand bevorzugter Ausführungsformen beschrieben.

In den Zeichnungen zeigen
- Fig. 1: eine schematische Darstellung von zwei an einem Druckplattenzylinder einer Druckmaschine angeordneten Druckplatten-Beschriftungseinheiten mit erfindungsgemäßen Temperaturregelungsvorrichtungen,
- Fig. 2: einen elektrischen Schaltplan einer bevorzugten Ausführungsform der erfindungsgemäßen Temperatur-Regelungsvorrichtung,
- Fig. 3: einen Verlauf der am Widerstand beziehungsweise an der Laserdiode anliegenden elektrischen Spannung beziehungsweise der vom Widerstand bzw. der Diode abgegebenen Wärmemenge bei einer ersten Ausführungsform der Erfindung, bei der die am Widerstand anliegende Spannung bei Einschalten der Laserdiode auf Null heruntergefahren wird,
- Fig. 4: eine weitere Ausführungsform der Erfindung, bei der am Heizelement bei ausgeschalteter Laserdiodeneinheit eine bestimmte Wärmemenge erzeugt wird, die nach Einschalten der Laserdiodeneinheit um eine vorherbestimmten Wert verringert wird.

Die in Fig. 1 dargestellte Vorrichtung 1 zum Beschriften einer auf einen Druckplattenzylinder 2 einer Druckmaschine aufgespannten Druckplatte 4 weist eine oder mehrere, beispielsweise 16 einzelne Druckplatten-Beschriftungseinheiten 5 auf, von denen in Fig. 1 insgesamt aus darstellungstechnischen Gründen lediglich zwei Einheiten gezeigt sind. In gleicher Weise wie zum Beschriften einer auf einen Druckmaschinenzylinder 2 aufgespannten Druckplatte 4 können die Beschriftungseinheiten 5 ebenfalls zur Beschriftung von ebenen Druckplatten eingesetzt werden. Jede der Beschriftungseinheiten 5 umfaßt eine in der Nähe der Druckplatte 4 angeordnete Fokussierungsoptik 6, die über einen optischen Lichtleiter 8 an eine Laserdiodeneinheit 10 angeschlossen ist. Die optische Fokussierungsoptik 6 fokusiert das von der Laserdiodeneinheit 10 erzeugte Laserlicht auf einen, auf der Druckplatte 4 zu erzeugenden Bildpunkt, wo es einen dem Bildpunkt entsprechenden Bereich aus der Oberflächenschicht der Druckplatte 4 entfernt, so daß eine darunterliegende, Druckfarbe annehmende Schicht freigelegt wird. Der Aufbau und die Zusammensetzung einer solchen Druckplatte sind beispielsweise aus der US 5,351,617 bekannt und werden hier nicht weiter beschrieben.

Die Steuerung der Laserdiodeneinheit 10 erfolgt über eine Steuerungseinrichtung 12, die die Laserdiodeneinheit in Abhängigkeit von einem zu setzenden oder nicht zu setzenden Bildpunkt entsprechend einem in der Druckvorstufe erzeugten Bit-Muster ein- oder ausschaltet.

Bei der bevorzugten, in Fig. 1 dargestellten Ausführungsform der Erfindung sind die Laserdiodeneinheiten 10 in einem Gehäuse 14 untergebracht, welches auf einem Grund- oder Trägerkörper 16 befestigt ist. In der Nähe der Laserdiodeneinheit 10, vorzugsweise innerhalb des Gehäuses 14, ist ein Heizelement 18 angeordnet, welches durch die Steuerungseinrichtung 12 betätigt wird. Die Betätigung des Heizelements 18 erfolgt dabei durch die Steuerungseinrichtung 12 im Wechsel oder im Gegentakt mit der Laserdiodeneinheit 10 in der Weise, daß bei ausgeschalteter Laserdiodeneinheit 10 das Heizelement 18 betätigt wird und dies die abgeschaltete Laserdiodeneinheit 10 erwärmt. Beim Einschalten der Laserdiodeneinheit 10, d.h. beim Beschriften der Druckplatte 4 mit einem Bildpunkt, wird das Heizelement 18 ausgeschaltet, so daß von ihm während der Zeit, in der die Laserdiodeneinheit 10 eingeschaltet ist, keine Wärmeenergie erzeugt wird. Bei der bevorzugten Ausführungsform der Erfindung wird das Heizelement 18 durch einen Ohmschen Widerstand gebildet, der im Wechsel mit der Laserdiodeneinheit 10 entsprechend an eine hohe oder an eine niedrige elektrische Spannung angeschlossen wird. In gleicher Weise kann das Heizelement 18 durch ein beliebiges sonstiges Joulsche Wärme erzeugendes elektronisches Bauteil gebildet werden, das im Gegentakt zur Laserdiodeneinheit 10 an eine entsprechende Strom- und/oder Spannungsquelle angeschlossen wird. Ein solches Bauteil kann beispielsweise ein Transistor, eine Diode oder ein sogenanntes Peltier-Element etc. sein.

In gleicher Weise, wie bei der in Fig. 1 gezeigten Anordnung des Heizelements 18 im Gehäuse 14 der Laserdiodeneinheit 10, kann das Heizelement 18 ebenfalls außerhalb des Gehäuses 14 beispielsweise auf diesem oder auf dem Grundkörper 16 angeordnet sein. Bei einer weiteren Ausführungsform der Erfindung kann es ferner vorgesehen sein, den die Beschriftungseinheit 5 tragenden Grundkörper 16 der Vorrichtung 1 konstant zu kühlen oder zu heizen, beispielsweise dadurch, daß der Grundkörper 16 im Inneren hohl ausgebildet ist und der Innenraum von einem entsprechenden Kühl- oder Wärme-Transportmedium gewünschter Temperatur, wie durch die Pfeile 20, 22 angedeutet, durchströmt wird. Anstelle eines von einem Kühl- oder Wärmemedium durchströmten Grundkörpers 16 kann dieser in gleicher Weise auch elektrisch beheizt werden. Hierdurch läßt sich unabhängig von der Regelung der Temperatur durch das Heizelement 18 der Laserdiodeneinheit 10 und/oder dem Heizelement 18 eine unabhängige Vortemperatur aufprägen, so daß beispielsweise der Arbeitspunkt einer aus mehreren, z. B. aus 16 Druckplatten-Beschriftungseinheiten 5 aufgebauten Druckplatten-Beschriftungsvorrichtung 1, beispielsweise in Abhängigkeit von der jeweiligen Umgebungstemperatur für alle Beschriftungseinheiten 5 gemeinsam verändert werden kann.

Die Regelung der Temperatur der Laserdiodeneinheit 10 durch das Heizelement 18 kann beispielsweise mit einer in Fig. 2 dargestellten elektronischen Schaltungsanordnung 30 vorgenommen werden. Die Schaltungsanordnung 30 besitzt eine Strom- und/oder Spannungsquelle 32, an deren einen Pol, beispielsweise den Plus-Pol, die Steuerungseinrichtung 12 sowie das Heizelement 18 und parallel dazu die Laserdiodeneinheit 10 angeschlossen sind. Das Heizelement 18 sowie die Laserdiodeneinheit 10 sind weiterhin über jeweils zugeordnete Leistungstransistoren 34 und 36 mit dem zweiten Pol der Strom- und/oder Spannungsquelle 32 verbunden. Die Basis des Leistungstransistors 34 des Heizelements 18 ist vorzugsweise über einen festen oder regelbaren Widerstand 35 mit der Steuerungseinrichtung 12 verbunden. Die Basis des Leistungstransistors 36 der Laserdiodeneinheit 10 ist vorzugsweise über einen zweiten festen oder regelbaren Widerstand 37 sowie eine invertierende Schmitt-Triggerschaltung 38 mit der Steuerungseinrichtung 12 verbunden. Die Steuerungseinrichtung 12 steuert die Basen der Leistungstransistoren 34 und 36 im Gegentaktbetrieb, so daß bei ausgeschalteter Laserdiodeneinheit 10 das Heizelement 18 von einem Strom durchflossen wird, dessen Größe über den Widerstand 35 für das jeweilige Heizelement 18 einer Druckplatten-Beschriftungseinheit 5 entsprechend eingestellt werden kann. Hierbei wird aufgrund des invertierenden Schmitt-Triggers 38 das an der Basis des Leistungstransistors 36 der Laserdiodeneinheit 10 anliegende Signal invertiert, so daß der Leistungstransistor 36 sperrt und die Laserdiodeneinheit 10 ausgeschaltet bleibt. Zum Einschalten der Laserdiodeneinheit 10 wird von der Steuerungseinrichtung 12 ein Signal umgekehrter Polarität erzeugt und entsprechend der Leistungstransistor 34 des Heizelements 18 gesperrt sowie der Leistungstransistor 36 aufgrund der invertierenden Wirkung der Schmitt-Triggerschaltung 38 durchgeschaltet, so daß die Laserdiodeneinheit 10 von einem Strom durchflossen wird, dessen Größe über den Widerstand 37 einstellbar ist. Das Erzeugen der Signale durch die Steuerungseinrichtung 12 erfolgt dabei in Abhängigkeit von einem zu setzenden Bildpunkt auf der Druckplatte 4.

Der Verlauf der am Heizelement 18 anliegenden Spannung U_{R} sowie der zur gleichen Zeit an der Laserdiodeneinheit 10 anliegende Spannung U_{LD} sind in Fig. 3 in idealisierter Form dargestellt. Wie sich aus Fig. 3 erkennen läßt, wird das Heizelement 18 während der Vorwärmphase V mit der Spannungsquelle 32 oder in äquivalenter Weise mit einer entsprechenden Stromquelle verbunden und gibt dabei eine bestimmte Wärmemenge Q_{R} ab, deren Größe über den regelbaren Widerstand 35 vorzugsweise so eingeregelt wird, daß sich die Temperatur der zu dieser Zeit abgeschalteten Laserdiodeneinheit 10 auf eine gewünschte Arbeitstemperatur einstellt. Die an der Laserdiodeneinheit 10 während der Vorwärmphase V bei dieser Ausführungsform der Erfindung anliegende Spannung U_{LD} beträgt vorzugsweise 0 Volt, so daß auch die von der Laserdiodeneinheit 10 erzeugte Wärmemenge pro Zeiteinheit entsprechend 0 J (Joule) beträgt. In der sich anschließenden Beschriftungsphase B wird die Laserdiodeneinheit 10 durch Anlegen der Spannung U_{LD} eingeschaltet und zur gleichen Zeit, d.h. im Wechsel oder im Gegentakt dazu das Heizelement 18 ausgeschaltet. Bei dieser Ausführungsform der Erfindung sind die von der Laserdiodeneinheit 10 abgegebene Wärmemenge pro Zeiteinheit Q_{LD} und die vom Heizelement 18 abgegebene Wärmemenge pro Zeiteinheit Q_{R} vorzugsweise im wesentlichen gleich, wobei in Abhängigkeit von der Anordnung des Heizelements 18 beziehungsweise der Vortemperierung des Grundkörpers 16 oder der insgesamt abgestrahlten thermischen Leistung, die vom Heizelement 18 abgestrahlte Wärmemenge Q_{R} auch kleiner oder größer als die von der Laserdiodeneinheit 10 abgestrahlte Wärmemenge Q_{LD} sein kann. Ein Abgleich der Wärmemengen kann beispielsweise über die regelbaren Widerstände 35, 37 der in Fig. 2 dargestellten Schaltungsanordnung erfolgen, wobei der Abgleich vorzugsweise so erfolgt, daß die Temperaturschwankungen zwischen Ein- und Ausschalten der Laserdiodeneinheit möglichst klein sind.

Bei einer weiteren Ausführungsform der Erfindung wird das Heizelement 18, wie in Fig. 4 gezeigt, auch bei eingeschalteter Laserdiodeneinheit 10 mit einer vorzugsweise einstellbaren Grundspannung U_{R1}, beziehungsweise einem entsprechenden Grundstrom versorgt und gibt dabei eine erste Grundwärmemenge Q_{R1} ab, die im oberen Diagramm von Fig. 4 als gestrichelte Linie dargestellt ist. Bei ausgeschalteter Laserdiodeneinheit 10 ist das Heizelement 18 an eine zweite höhere Spannung U_{R2} angeschlossen, wodurch es die Wärmemenge Q_{R2} pro Zeiteinheit erzeugt. Die Differenz zwischen den in dieser Ausführungsform der Erfindung vom Heizelement 18 abgegebenen Wärmemengen Q_{R1} und Q_{R2} ist vorzugsweise so gewählt, daß die Temperaturschwankungen beziehungsweise die Temperaturdifferenz der Laserdiodeneinheit 10 zwischen ausgeschaltetem und eingeschaltetem Zustand minimal wird. Bevorzugterweise besitzt die vom Heizelement 18 bei eingeschalteter Laserdiodeneinheit 10 erzeugte Wärmemenge Q_{R1} einen Wert, dessen Größe der Wärmemenge Q_{R2} vermindert um die Differenz aus der von der Laserdiodeneinheit 10 abgegebenen Wärmemenge Q_{LD} und der Wärmemenge Q_{R2} entspricht; oder in Formeln ausgedrückt:${\text{Q}}_{\text{R1}} {\text{= Q}}_{\text{R2}} {\text{- (Q}}_{\text{LD}} {\text{- Q}}_{\text{R2}} \text{),}$ wobei vorzugsweise die Wärmemenge Q_{R2} kleiner als die l'ärmemenge Q_{LD} ist.

Die Wärmemengen Q_{R1,} Q_{R2} und Q_{LD} sowie die entsprechenden Spannungen U_{R1}, U_{R2} und U_{LD}, insbesondere die Differenz zwischen Q_{R2} und Q_{R1}, können jedoch auch einen anderen Wert besitzen, der in Abhängigkeit von der an die Umgebung abgestrahlten Wärmemenge pro Zeiteinheit, der thermischen Leitfähigkeit der einzelnen Bauelemente, der Anordnung und Ausbildung des Heizelementes 18, der Vortemperierung des Trägerkörpers 16 oder Gehäuses 14 etc. vorzugsweise empirisch durch Einstellen der Spannung und/oder des Stromes über die einstellbaren Widerstände 35, 37 in der Weise bestimmt wird, daß die Temperaturdifferenzen der Laserdiodeneinheit 10 möglichst klein werden.

Das Einschalten der Laserdiodeneinheit 10 und das entsprechende Ausschalten des Heizelements 18 erfolgen vorzugsweise gleichzeitig. Es kann jedoch auch vorgesehen sein, daß sich die Zeitspannen, in denen die Laserdiodeneinheit 10 ein- und das Heizelement 18 ausgeschaltet ist, überschneiden, so daß das Heizelement 18 z. B. schon kurze Zeit vor dem Ausschalten der Laserdiodeneinheit 10 eingeschaltet werden kann. In gleicher Weise kann das Heizelement 18 anschließend eine kurze Zeitspanne über den Zeitpunkt des Einschaltens der Laserdiodeneinheit 10 hinaus eingeschaltet bleiben.

Bei einer weiteren, in den Zeichnungen nicht dargestellten Ausführungsform der Erfindung kann es ferner vorgesehen sein, den Grundkörper 16 beziehungsweise die Laserdiodeneinheiten 10 und/oder deren Gehäuse mit einer Schicht aus thermischem Isollationsmaterial zu versehen, so daß Schwankungen der Umgebungstemperatur einen geringeren oder fast gar keinen Einfluß auf die Temperatur der Laserdiodeneinheiten 10 haben.

### Bezugszeichenliste

- 1: Druckplatten-Beschriftungsvorrichtung
- 2: Druckmaschinenzylinder
- 4: Druckplatte
- 5: Druckplatten-Beschriftungseinheit
- 6: optische Fokussierungseinrichtung
- 8: optische Lichtleiter
- 10: Laserdiodeneinheit
- 12: Steuereinrichtung
- 14: Gehäuse
- 16: Tragekörper
- 18: Heizelement
- 20: Pfeil
- 22: Pfeil
- 30: Schaltungsanordnung
- 32: Strom/Spannungsquelle
- 34: Leistungstransistor für Heizelement
- 35: regelbarer Widerstand für Heizelement
- 36: Leistungstransistor für Laserdiodeneinheit
- 37: regelbarer Widerstand für Laserdiodeneinheit
- 38: invertierende Schmitt-Triggerschaltung

- V: Vorwärmphase
- B: Beschriftungsphase

## Patentansprüche

1. Verfahren zur Regelung der Temperatur in einer mit Laserlicht arbeitenden Druckplatten-Beschriftungseinheit einer Druckmaschine, insbesondere einer Offset-Druckmaschine, wobei das Laserlicht durch eine Laserdiodeneinheit erzeugt wird, die in Abhängigkeit von dem auf der Druckplatte zu erzeugenden Bildmuster ein- und ausgeschaltet wird,
**dadurch gekennzeichnet**,
daß eine in der Nähe der Laserdiodeneinheit angeordnete Wärmequelle im Wechsel mit der Laserdiodeneinheit in der Weise betrieben wird, daß die Temperatur der Laserdiodeneinheit möglichst konstant ist.

2. Verfahren nach Anspruch 1,
**dadurch gekennzeichnet**,
daß die pro Zeiteinheit von der Wärmequelle abgegebene Wärmemenge bei ausgeschalteter Laserdiodeneinheit erhöht und bei eingeschalteter Laserdiodeneinheit verringert wird.

3. Verfahren nach Anspruch 1 oder 2,
**dadurch gekennzeichnet**,
daß die von der Wärmequelle pro Zeiteinheit abgegebene Wärmemenge im wesentlichen der von der Laserdiodeneinheit pro Zeiteinheit abgegebenen Wärmemenge entspricht.

4. Verfahren nach Anspruch 1 oder 2,
**dadurch gekennzeichnet**,
daß die Wärmequelle bei eingeschalteter Laserdiodeneinheit eine vorgegebene Grundwärmemenge pro Zeiteinheit abgibt, die kleiner als die von der Laserdiodeneinheit abgegebene Wärmemenge pro Zeiteinheit ist und daß die Wärmequelle bei ausgeschalteter Laserdiodeneinheit eine zweite größere Wärmemenge abgibt, wobei die ersten und zweiten Wärmemengen in der Weise gewählt sind, daß die Temperaturdifferenz der Laserdiodeneinheit zwischen ein- und ausgeschaltetem Zustand mimimal wird.

5. Verfahren nach Anspruch 4,
**dadurch gekennzeichnet**,
daß die Differenz zwischen der ersten und der zweiten Wärmemenge im wesentlichen der Differenz zwischen der von der eingeschalteten Laserdiodeneinheit abgegebenen Wärmemenge und der zweiten Wärmemenge entspricht.

6. Verfahren nach einem der vorhergehenden Ansprüche,
**dadurch gekennzeichnet**,
daß die Laserdiodeneinheit und/oder die Wärmequelle auf eine vorbestimmte Vortemperatur erwärmt oder gekühlt werden.

7. Verfahren nach einem der vorhergehenden Ansprüche,
**dadurch gekennzeichnet**,
daß die Laserdiodeneinheiten und/oder die Wärmequellen gegenüber der Umgebung thermisch isolliert sind.

8. Vorrichtung zur Regelung der Temperatur in einer mit Laserlicht arbeitenden Druckplatten-Beschriftungseinheit einer Druckmaschine, insbesondere einer Offset-Druckmaschine, in der das Laserlicht durch mindestens eine Laserdiodeneinheit erzeugt wird, die in Abhängigkeit von dem auf der Druckplatte zu erzeugenden Punktmuster ein- und ausgeschaltet wird,
**dadurch gekennzeichnet**,
daß in der Umgebung der Laserdiodeneinheit (10) ein elektrisches Heizelement (18) angeordnet ist, das im Wechsel mit der Laserdiodeneinheit 10 bei eingeschalteter Laserdiodeneinheit (10) eine erste Wärmemenge (Q_{R1}) und bei ausgeschalteter Laserdiodeneinheit (10) eine zweite, größere Wärmemenge (Q_{R2}) erzeugt.

9. Vorrichtung nach Anspruch 8,
**dadurch gekennzeichnet**,
daß die zweite Wärmemenge (Q_{R2}) im wesentlichen der von Laserdiodeneinheit (10) erzeugten Wärmemenge (Q_{LD}) entspricht und daß die erste, kleinere Wärmemenge (Q_{R1}) einen Wert von 0 besitzt.

10. Vorrichtung nach Anspruch 8,
**dadurch gekennzeichnet**,
daß die vom Heizelement (18) bei ausgeschalteter Laserdiodeneinheiten (10) erzeugte zweite Wärmemenge (Q_{R2}) eine solche Größe besitzt, daß die Temperatur der Laserdiodeneinheit (10) einem vorherbestimmten Soll-Wert entspricht.

11. Vorrichtung nach Anspruch 10,
**dadurch gekennzeichnet**,
daß die vom Heizelement (18) bei eingeschalteter Laserdiodeneinheit (10) erzeugte erste Wärmemenge (Q_{R1}) einen Wert besitzt, dessen Größe der zweiten Wärmemenge (Q_{R2}) vermindert um die Differenz aus der von der Laserdiodeneinheit (10) erzeugten Wärmemenge (Q_{LD}) und der zweiten Wärmemenge (Q_{R2}) entspricht.

12. Vorrichtung nach einem der Ansprüche 8 bis 11,
**dadurch gekennzeichnet**,
daß das Heizelement (18) durch ein Joulsche Wärme erzeugendes elektrisches Bauelement gebildet wird, das entsprechend der zu erzeugenden Wärmemenge an eine elektrische Spannungs- und/oder Stromquelle (32) angeschlossen wird.

13. Vorrichtung nach Anspruch 12,
**dadurch gekennzeichnet**,
daß eine elektronische Gegentaktschaltung (30) mit einem durch die Steuerungseinrichtung (12) gesteuerten, den Stromfluß durch das Heizelement (18) bestimmenden ersten Leistungstransistor (34) sowie einem von der Steuerungseinrichtung (12) über eine invertierende Schmitt-Triggerschaltung (38) gesteuerten, den Strom durch die Laserdiodeneinheit (10) bestimmenden zweiten Leistungstransistor (36) vorgesehen ist.

## Claims

1. Method for regulating the temperature in a laser-operated printing-plate imaging unit of a printing press, particularly an offset printing press, the laser light being generated by a laser diode unit which is switched on and off in accordance with an image pattern to be produced on the printing plate,
**characterised** in that a heat source arranged near the laser diode unit is operated alternatively with the laser diode unit, so that the temperature of the laser diode unit is maintained as constant as possible.

2. Method according to Claim 1,
**characterised** in that the heat quantity per unit time emitted by the heat source is increased when the laser diode unit is in a switched-off state and is decreased when the laser diode unit is in a switched-on state.

3. Method according to Claim 1 or 2
**characterised** in that the heat quantity per unit time emitted by the heat source is essentially equal to the heat quantity per unit time emitted by the laser diode unit.

4. Method according to Claim 1 or 2,
**characterised** in that the heat source, in the switched-on state of the laser diode unit, emits a given basic heat quantity per unit time which is smaller than the heat quantity per unit time emitted by the laser diode unit; and that the heat source, in the switched-of state of the laser diode unit, emits a second larger heat quantity, the first and the second heat quantities being chosen such, that a temperature difference between the switched-on state and the switched-off state of the laser diode unit is minimal.

5. Method according to Claim 4,
**characterised** in that the difference between the first and the second heat quantities is essentially equal to the difference between the heat quantity emitted by the switched-on laser diode unit and the second heat quantity.

6. Method according to anyone of the preceding claims,
**characterised** in that the laser diode unit and/or the heat source are heated or cooled to a predetermined initial temperature.

7. Method according to anyone of the preceding claims,
**characterised** in that the laser diode unit and/or the heat source are thermally insulated against the environment.

8. Device for regulating the temperature in a laser-operated printing-plate imaging unit of a printing press, particularly an offset printing press, wherein the laser light is generated by at least one laser diode unit which is switched on and off in accordance with an image pattern to be produced on the printing plate ,
**characterised** in that near the laser diode unit (10) there is arranged an electric heating element (18) which, in alternation with the laser diode unit 10, generates a first heat quantity (Q_{R1}) when the laser diode unit (10) is in a switched-on state and generates a second larger heat quantity (Q_{R2}) when the laser diode unit (10) is in a switched-off state.

9. Device according to Claim 8,
**characterised** in that the second heat quantity (Q_{R2}) is essentially equal to the heat quantity (Q_{LD}) generated by the laser diode unit (10); and that the first smaller heat quantity (Q_{R1}) has a value of zero.

10. Device according to Claim 8,
**characterised** in that the second heat quantity (Q_{R2}) generated by the heating element (18) in the switched-off state of the laser diode unit (10) has a value such, that the temperature of the laser diode unit (10) is equal to a predetermined reference value.

11. Device according to Claim 10,
**characterised** in that the first heat quantity (Q_{R1}) generated by the heating element (18) in the switched-on state of the laser diode unit (10) has a value which is equal to the second heat quantity (Q_{R2}) reduced by the difference between the heat quantity (Q_{LD}) generated by the laser diode unit (10) and the second heat quantity (Q_{R2}).

12. Device according to anyone of the Claims 8 to 11,
**characterised** in that the heating element (18) is formed of an electrical component for generating joulean heat, said electrical heating element being connected to one of electrical voltage and/or current (32) sources in accordance with the heat quantity to be generated.

13. Device according to anyone of the Claims 8 to 12,
**characterised** in that there is provided an electronic phase opposition circuit (30) having a first power transistor (34) controlled by a control unit (12) for regulating current flow through the heating element (18), as well as a second power transistor (36) controlled by the control unit (12) via an inverting Schmitt trigger switch for regulating current flow through the laser diode unit (10).

## Revendications

1. Procédé de régulation de la température dans une unité de confection de plaques d'impression, travaillant avec une lumière laser, appartenant à une machine à imprimer, en particulier à une machine à imprimer offset, dans lequel la lumière laser est produite par une unité de diode laser, qui est mise en circuit et hors circuit en fonction du motif d'image à produire sur la plaque d'impression, caractérisé en ce qu'une source de chaleur agencée dans le voisinage de l'unité de diode laser est mise en action en alternance avec l'unité de diode laser de telle manière que la température de l'unité de diode laser soit aussi constante que possible.

2. Procédé selon la revendication 1, caractérisé en ce que la quantité de chaleur dégagée par unité de temps par la source de chaleur est augmentée lorsque l'unité de diode laser est mise hors circuit et réduite lorsque l'unité de diode laser est mise en circuit.

3. Procédé selon la revendication 1 ou 2, caractérisé en ce que la quantité de chaleur dégagée par unité de temps par la source de chaleur correspond sensiblement à la quantité de chaleur dégagée par unité de temps par l'unité de diode laser.

4. Procédé selon la revendication 1 ou 2, caractérisé en ce que, lorsque l'unité de diode laser est mise en circuit, la source de chaleur dégage par unité de temps une quantité de chaleur de base qui est plus petite que la quantité de chaleur dégagée par unité de temps par l'unité de diode laser et en ce que, lorsque l'unité de diode laser est mise hors circuit, la source de chaleur dégage une deuxième quantité de chaleur, plus grande, les première et deuxième quantités de chaleur étant choisies de telle manière que la différence de température de l'unité de diode laser entre l'état en circuit et l'état hors circuit soit minime.

5. Procédé selon la revendication 4, caractérisé en ce que la différence entre les première et deuxième quantités de chaleur correspond sensiblement à la différence entre la quantité de chaleur dégagée par l'unité de diode laser en circuit et la deuxième quantité de chaleur.

6. Procédé selon l'une des revendications précédentes, caractérisé en que l'unité de diode laser et/ou la source de chaleur est ou sont chauffée(s) ou refroidie(s) à une température initiale prédéterminée.

7. Procédé selon l'une des revendications précédentes, caractérisé en ce que les unités de diodes laser et/ou les sources de chaleur sont isolées thermiquement par rapport à l'environnement.

8. Dispositif pour la régulation de la température dans une unité de confection de plaques d'impression, travaillant avec une lumière laser, appartenant à une machine à imprimer, en particulier à une machine à imprimer offset, dans lequel la lumière laser est produite par au moins une unité de diode laser, qui est mise en circuit et hors circuit en fonction du motif de points à produire sur la plaque d'impression, caractérisé en ce que, dans l'environnement de l'unité de diode laser (10), est agencé un élément chauffant électrique (18) qui produit une première quantité de chaleur (Q_{R1}) en alternance avec l'unité de diode laser (10) lorsque l'unité de diode laser (10) est en circuit et qui produit une deuxième quantité de chaleur (Q_{R2}), plus grande, lorsque l'unité de diode laser (10) est hors circuit.

9. Dispositif selon la revendication 8, caractérisé en ce que la deuxième quantité de chaleur (Q_{R2}) correspond sensiblement à la quantité de chaleur (Q_{LD}) produite par l'unité de diode laser (10) et en ce que la première quantité de chaleur (Q_{R1}), plus petite, possède une valeur nulle.

10. Dispositif selon la revendication 8, caractérisé en ce que la deuxième quantité de chaleur (Q_{R2}) produite par l'élément chauffant (18) lorsque les unités de diodes laser (10) sont hors circuit possède une valeur telle que la température de l'unité de diode laser (10) corresponde à une valeur de consigne prédéterminée.

11. Dispositif selon la revendication 10, caractérisé en ce que la première quantité de chaleur (Q_{R1}) produite par l'élément chauffant (18) lorsque l'unité de diode laser (10) est en circuit possède une valeur dont la grandeur correspond à la deuxième quantité de chaleur (Q_{R2}) diminuée de la différence entre la quantité de chaleur (Q_{LD}) produite par l'unité de diode laser (10) et la deuxième quantité chaleur (Q_{R2}).

12. Dispositif selon l'une des revendications 8 à 11, caractérisé en ce que l'élément chauffant (18) est formé d'un composant électrique produisant de la chaleur par effet Joule, qui est connecté à une source de tension électrique et/ou à une source de courant électrique (32) en fonction de la quantité de chaleur à produire.

13. Dispositif selon la revendication 12, caractérisé en ce qu'il est prévu un montage électronique symétrique (30) comprenant un premier transistor de puissance (34) commandé par le dispositif de commande (12) et qui détermine le passage du courant à travers l'élément chauffant (18), ainsi qu'un deuxième transistor de puissance (36) commandé par le dispositif de commande (12) par l'intermédiaire d'un déclencheur de Schmitt inverseur (38), qui détermine le courant qui traverse l'unité de diode laser (10).
